# DEMANDE DE BREVET EUROPEEN

(11) **EP 0 478 042 A1**
(43) Date de publication de la demande: **01.04.1992**
(21) Numéro de dépôt: 91202295.1
(22) Date de dépôt: 10.09.1991
(51) Int. Cl.: B26D 3/18, B26D 1/00

(54) **Procédé et dispositif pour la réalisation de pommes de terre frites hexagonales**

(30) Priorité: 13.09.1990 FR 9011579; 30.08.1991 FR 9110819
(71) Demandeur: AVIKO B.V., NL-7220 AA Steenderen (NL)
(72) Inventeur: Zikken, J., Ir., NL-6816 PE Arnhem (NL); Stroobandt, Robert, B-8730 Beernem (BE)
(74) Mandataire: Dopchie, Jean-Marc (BE)

(57) **Abrégé**

Procédé et dispositif de coupe (3) pour la fabrication des frites hexagonales, la découpe de la pomme de terre se faisant des manière continue par enlèvement de frites hexagonales, avec formation éventuelle d'un morceau profilé de pomme de terre par tranches successives et débitage de frites hexagonales, le dispositif étant composé de lames de couteau (5), ayant subi un pliage en zig-zagant, assemblées les unes aux autres de façon à former des chenaux de section hexagonale.

## Description

La pomme de terre frite fait partie de la cuisine internationale sous sa forme carrée ou rectangulaire. Bien que d'autres formes aient été envisagées, dont la forme hexagonale, celles-ci n'ont jamais connu un succès commercial.

Aussi bien les difficultés de production industrielle que l'ignorance des propriétés nutritives particulières ont empêché l'usage en particulier de la frite hexagnonale.

Dans le brevet américain USA-2376408 J.P. Whann décrit un appareil à main composé d'un couteau fixe et d'un couteau mobile à lames pliées de manière à pouvoir obtenir entr'autres une frite hexagonale.

Ultérieurement Hudema dans la demande de brevet Allemande DE-OS 2915997 décrit l'appareil ménager bien connu servant à découper les légumes en bâtonnets en poussant le légume considéré au moyen d'un poussoir à travers une grille, celle-ci étant structurée suivant la forme recherchée e.a. en nid d'abeille pour obtenir un produit de section hexagonale.

Ces deux brevets concernent des procédés qui relèvent de l'artisanat ménager et ne peuvent être considérés comme procédés industriels pour une production massive continue.

En réalité lorsqu'il s'agit de pommes de terre frites, on est confronté d'une part par la forme irrégulière des pommes de terre, et d'autre part par une structure irrégulière dans sa composition.

La production massive des pommes de terre frites fait appel à différents systèmes, qui jusque' à présent n'ont jamais été apppliqués à des frites hexagonales.

L'invention concerne aussi bien le procédé de fabrication, que le dispositif de coupe utilisé dans ce procédé et les frites hexagonales obtenues par ce procédé.

Un premier dispositif de coupe utilisé dans le procédé de fabrication suivant l'invention de frites hexagonales est caractérisé par un assemblage de lames de couteaux, chaque lame étant pliée en zig-zagant successivement d'un côté d'un angle de 120° par rapport à la direction principale, puis d'un angle de 120° pour reprendre la direction principale, avant d'être pliée à nouveau d'un angle de 120° dans le même sens et de reprendre ensuite par un nouvel angle de 12O cette direction pricipale de façon à alterner les segments parallèles à l'axe de la lame de couteau par rapport à cet axe.

Le dispositif de coupe utilisé dans le procédé de fabrication suivant l'invention de frites hexagonales est en outre caractérisé en ce que les lames de couteaux sont montées les unes aux autres, deux à deux, de manière à ce que chaque lame forme avec sa lame voisine un chenal de forme hexagonale.

Le dipositif utilisé dans le procédé de fabrication suivant l'invention de frites hexagonales est en outre caractérisé en ce que les lames de couteaux sont montées de manière symétrique par rapport à un même plan longitudinal de symétrie du tube d'arrivée de la pomme de terre et de la sortie des frites et de manière telle que la distance de chaque lame à ce plan diminue successivement de 0,75 fois la dimension du côté de l'hexagone formé par deux lames mises face à face jusqu'à ce que ces deux lames symétriques deviennent jointives.

Dans une alternative du dispostif de coupe utilisé dans le procédé suivant l'invention, les segments parallèles à l'axe de la lame de couteau ont une longueur égale à une portion de la largeur de la lame, chaque lame de couteau étant assemblée à une lame adjacente dont les segments parallèles à l'axe de la lame ont une longueur complémentaire à ceux de la première lame de façon à former ensemble la largeur de la lame de couteau.

Le procédé de fabrication de frites hexagonales suivant l'invention est caractérisé, en ce qu'après lavage et enlèvement de la pelure, le pomme de terre traverse un dispositif de coupe, formé par un assemblage de lames de couteau, chaque lame étant pliée en zig-zagant successivement d'un côté d'un angle de 120° par rapport à la direction principale, puis d'un angle de direction opposée pour reprendre la direction principale, avant d'être pliée à nouveau d'un angle de 120" dans le même sens, et de reprendre ensuite par pliage d'un nouvel angle de 120 dans le sens opposé au pliage précédent, la direction principale de l'axe de la lame de couteau de façon à alterner les segments parallèles à l'axe de la lame de couteau par rapport à cet axe.

Dans une alternative du dispositif de coupe utilisé dans le procédé suivant l'invention des lames de couteaux peuvent être remplacées par une plaque à lames multiples de même forme obtenue par découpage et pliage correspondant.

Le procédé de fabrication de frites hexagonales suivant l'invention est caractérisé, en ce qu'après lavage et enlèvement de la pelure, le pomme de terre est découpée progressivement on étapes successives à partir d'un côté extérieur, donnant lieu au cours de chaque étape, d'une part à des frites hexagonales et d'autre part à un morceau de pomme de terre profilé suivant une découpe en zig-zag à cotés égaux formant entre eux des angles de 120°.

D'autres caractéristiques et avantages des dispositifs de coupe utilisés dans le procédé suivant l'invention de la fabrication des frites de forme hexagonale ressortiront de la description d'un tel procédé illustré au moyen des figures en annexe.

La figure 1 représente une coupe longitudinale d'un dispositif de coupe suivant l'invention pour la fabrication de pommes de terre frites hexagonales.

La figure 2 représente une lame de couteau en perspective.

La figure 3 représente une coupe transversale du dispositif de coupe représenté à la figure 1 suivant le plan A'A'.

La figure 4a représente une vue en perspective de l'assemblage des lames de couteaux.

La figure 4b représente une vue en perspective de l'assemblage de couteaux à lames multiples.

La figure 5 représente une coupe transversale du même dispositif suivant le plan BB'.

Les figures 6a,b,c,d,e,f,g représentent les sections transversales du morceau de pomme de terre après chaque étape du procédé de découpe suivant l'invention.

La figure 7a représente une section transversale d'une moitié du tambour comprenant une lame de couteau, suivant une solution alternative du procédé suivant l'invention.

La figure 7b représente une coupe transversale du moitié du tambour, représenté à la figure 7a, suivant le plan AA'.

La figure 7c représente une coupe transversale du moitié du tambour, représenté à la figure 7a, suivant le plan BB'.

Les figures 8a et 8b représentent une lame de couteau suivant une alternative du dispositif de coupe suivant l'invention, dans lequel les segments parallèles à l'axe de la lame ont une longueur égale à une portion de la largeur de la lame, la longueur de ces segments de la lame B étant complémentaire à ceux de la lame A, formant ensemble une longueur égale à celle de la largeur de la lame de couteau.

La figure 9 représente l'assemblage de deux lames A et B, après soudage l'un à l'autre des segments suivant leurs arêtes verticales jointives.

La figure 10 représente l'assemblage de plusieurs lames A, B, A', B', en vue de constituer une grille en forme de nid d'abeille.

Dans un premier procédé de fabrication industrielle de pommes de terre frites hexagonales, les pommes de terre sont manipulées par des courants d'eau à forte pression. Après lavage, la pelure est enlevée par exemple dans des tambours rotatifs munis de grattoirs. Ensuite les pommes de terre sont entrainées l'une dernière l'autre dans une conduite tubulaire par un courant d'eau pouvant atteindre les 80 km/heure.

La découpe des pommes de terre en forme de frites se fait au moyen d'un dispositif introduit entre deux segments de cette conduite.

Dans le dispositif suivant l'invention telle qu'il est représenté à la figure 1, la pomme de terre pelée (1), venant de la conduite (2) pénètre dans le dispositif de coupe (3) pour sortir par la conduite (4) sous forme de frites, qui sont conduites vers une installation d'égouttage, pour être ensuite éventuellement précuites et surgelées ou emballées sous vide.

Dans le procédé suivant l'invention on utilise un dispositif de coupe (3) caractérisé en ce qu'il est constitué par un assemblage de lames de couteaux (5) de forme particulière.

Chaque lame de couteau (5,5',...) telle qu'est représentée à la figure 2 est pliée en zig-zagant de part et d'autre du même axe de manière à ce que chaque segment successif (6',7',8',9',10',11'...) fasse un angle de 120° avec chacune des segments adjacents, tout en ayant les mêmes dimensions, la longueur du segment correspondant à la largeur de la lame, et la largeur de chaque segment, correspondant à la dimension du côté de la frite à fabriquer.

C'est ainsi qu'en accolant deux lames de couteaux (5, 5') de manière à faire coïncider une série de segments (8, 12) de la lame (5) située dans un plan parallèle à un plan longitudinal de symétrie avec une série correspondante de segments (8', 12') de l'autre lame (5'), on obtient en section transversale (fig. 3) la formation de chenaux hexagonaux formés par les segments (9, 9') (10, 10') (11, 11') des deux lames (5 et 5') se trouvant face à face l'une de l'autre.

La figure 3 représente une section transversale suivant le plan A A' de la figure 1, en regardant dans le sens du courant. Les deux lames (5 et 5') se rejoignent suivant un plan longitudinal médian, et comprennent alternativement un chenal hexagonal, et un chenal ouvert de part et d'autre de ce plan.

Le dispositif de coupe suivant l'invention pour la fabrication de pommes de terre frites hexagonales est en outre caractérisé en ce que les lames de couteaux (5, 5') (13, 13') (14, 14'),... sont montées de manière symétrique par rapport à ce plan longitudinal médian du tube d'arrivée (2) et cela avec un certain écart mesuré dans le sens du courant (fig. 4).

Aux deux extrémités des lames (19,19') fixées au manchon (20) dans la partie la plus éloignée par rapport à l'axe (21) du manchon (20), sont fixées les lames de (18, 18') de manière à ce que les chenaux ouverts des lames (18, 18') du côté des lames (19,19') constituent le prolongement symétrique des chenaux ouverts de ces lames (19, 19'), formant ainsi ensemble une section hexagonale.

Les lames suivantes (17, 17') sont fixées dans une nouvelle rainure du manchon à une distance des lames (18, 18') égale à 0,75 la dimension du côté de la section hexagonale, de manière à ce que les segments les plus éloignés du plan médian (21) des lames (17, 17') coincident en projection avec les segments des lames (18, 18') les plus proches du plan médian (21) formant ainsi ensemble des nouveaux chenaux de section projective hexagonale vers l'extérieur , et des nouveaux chenaux ouverts vers le plan médian (21). Aux extrémités de lames (17, 17') sont fixées de lames (16, 16') de la même manière que les lames (18, 18') aux lames (19, 19') et ainsi de suite, jusqu'au moment où les lames (5, 5') fixées aux lames (13, 13') ont leurs segments intérieurs qui coincident avec le plan médian (21) formant ensemble des chenaux fermés de section hexagonale comme décrit précédemment.

Dans une alternative du dispositif de coupe tel que représenté à la figure 4b, les lames de couteaux (5,13,14, 15 et 16) et respectivement (5',13',14',15' et 16') au lieu d'être fixées l'une à l'autre, sont formés à partir d'une plaque-couteau (28, 29) découpée et pliée en vue de la réalisation de la même découpe, les deux plaques (28) et (29) étant montées jointives au droit des segments des lames (5) et (5') comme précédemment. Ce dispositif offre l'avantage d'une plus grande résistance à la force du courant d'eau.

Finalement, si on prend une projection transversale telle qu'elle est représentée à la figure 5, on obtient une structure de coupe en nid d'abeille, mais s'échelonnant dans l'espace sur une certaine distance (voir figure 1) dans le sens du courant jusqu'au moment où les lames de couteaux (5 et 5') ont leurs segments jointifs dans le plan médian.

Le dispositif de coupe suivant l'invention comprend un manchon (20) pouvant être fixé sur la conduite (2) d'arrivée des pommes de terre (1). A ce manchon (20) est fixé un corps extérieur cylindrique (24) comprenant à l'intérieur des bases planes (22 et 23) sur toute la longueur du cylindre (24) et permettant la fixation des lames de couteaux (5, 5', 13, 13',...) entre ces bases de fixation (22 et 23) et perpendiculairement à ces bases (22 et 23) la largeur des lames étant dans le sens du plan longitudinal médian.

Le procédé de fabrication suivant l'invention des pommmes de terre frites hexagonale, comprenant une alimentation d'un dispositif de coupe par courant d'eau est caractérisé par l' utilisation d'un dispositif tel qu'il a été décrit permettant une découpe progressive de la pomme de terre (1) en commençant par l'extérieur, et formant d'abord des entailles par les chenaux ouverts formés en amont des lames de couteaux avec lesquelles la pomme de terre entre en contact, ces entailles étant ensuite parachevées en frites de section hexagonale sous la coupe des lames de couteaux en aval (fig. 4) laissant le restant de la pomme de terre (voir figure 6a,6b,6c,6d,6e,6f,6g) sous une forme profilée avec entailles. De ce morceau de pomme de terre profilé des nouvelles frites hexagonales sont enlevées par les couteaux suivants et ainsi de suite jusqu'aux dernières frites se trouvant au droit du plan médian (21) du manchon (20)..

Ces frites de section hexagonale sont de qualité supérieure car moins grasses, que les frites correspondantes de section carrée ou rectangulaire.

Dans une alternative (Fig. 7a,7b,7c) le procédé de fabrication des frites hexagonales suivant l'invention, ne comportant pas de courant d'eau entraînant la pomme de terre, mais utilisant la force centrifuge obtenue dans un tambour (25) tournant à haute vitesse, est caractérisé en ce que la pomme de terre, entraînée par la face centrifuge vers l'extérieur du tambour (25) est poussée contre un bloc de coupe fixé à la surface du manteau extérieur du tambour et comportant une lame de couteau (5) (figures 2,7a et 7b) telle que décrite prédemment de manière à entailler la surface de contact de la pomme de terre suivant un profil égal au profil obtenu par une des deux lames symétriques du procédé décrit antérieurement. Immédiatement après ce bloc-couteau, la pomme de terre profilée est maintenue par le poussoir sous l'effet de la face centrifuge, contre la surface du manteau comportant des rainures (26) parallèles au profil de la lame de couteau (5) (figure 7b et 7c) chaque rainure (26) comportant une petite lame (27) faisant un angle de 12O avec le côté adjacent de cette rainure, de manière à découper de la pomme de terre profilée des frites hexagonales, correspondantes.

Le morceau de pomme de terre profilé, toujours sous la pression de la force centrifuge, passe au bloc couteau suivant, découpant une nouvelle série de frites hexagonales tout en formant une nouvelle surface profilée égale à la moitié d'une section représentée aux figure 6a,6b,6c,6d,6e,6f,6g. L'opération continue jusqu'à ce que la pomme de terre soit complètement transformée en frites hexagonales, reçues dans un réceptacle comme il est d'un usage connu.

Dans une alternative, le dispositif de coupe suivant l'invention est composé par l'assemblage de lames de couteau telles que représentées aux figures 8a et 8b.

Chaque lame étant pliée en zig-zagant de part et d'autre du même axe (30) de manière à ce que chaque segment successif fasse un angle de 120" avec chacun des segments adjacents, le dispositif est caractérisé en ce que chaque segment (1,2) de chaque lame, parallèle à l'axe de la lame, a une longueur égale à une portion de la largeur de la lame, la longuer L de ces segments parallèles à l'axe pour la lame B étant complémentaire à celle des segments parallèles à l'axe pour la lame A, de manière à constituer ensemble un segment parallèle à l'axe de longueur égale à la largeur de la lame, les segments inclinés par rapport à l'axe de la lame ayant une longueur égale à la largeur de la lame. La largeur de tous les segments est égale au côté de la section hexagonale de la frite à découper.

Plus particulièrement, les lames complémentaires A et B, représentées respectivement par les figures 8a et 8b, ont des segments parallèles à l'axe (30) de la lame (110, 111, 112, 113, 200, 210, 220, 230, 240 et 300, 310, 311, 320, 330, 340, 400, 410, 420, 430, 440) de dimension identique et dont la longueur est égale à la moitié de la largeur de la lame de couteau.

En outre les lames A et B sont complémentaires l'une à l'autre en ce sens que partant de leurs segments supérieurs parallèles à l'axe de la lame, respectivement (100 et 400) les segments adjacents respectifs (500 et 600) font respectivement un angle négatif et positif de 120 avec les segments considérés (100 et 400).

Ensuite les segments suivants, respectivement (200 et 300), prennent une position parallèle à l'axe de la lame par un nouveau pliage respectivement d'un angle positif et négatif de 120° avec les segments précédents (100 et 400), tout en réalisant l'alternance (gauche, droite) de ces segments parallèles par rapport à l'axe (30) de la lame.

En outre, considérant la lame A (fig. 8a) suivant la direction fléchée, le segment supérieur (100) parallèle à l'axe (30) occupe la partie arrière de la lame, tandis que le segment supérieur (400) (fig. 8b) de la lame B occupe la partie avant de la lame B.

Après la double pliage de 120° le segment (200), parallèle à l'axe (30) de la lame A, occupe la place avant de la lame A tandis qu'après la même opération du double pliage de 120°, le segment (300) parallèle à l'axe de la lame B occupe la position arrière de la lame B.

De cette manière les segments (100, 110, 120, 130, 140) parallèles à l'axe de la lame A se trouvent à l'arrière de la lame, tandis qu'après le double pliage, les segments (200, 210, 220, 230, 240) parallèles à l'axe de la lame A se trouvent à l'avant de la lame A.

Inversément et de manière complémentaire à la lame A, les segments (400, 410, 420, 430, 440) parallèles à l'axe de la lame B se trouvent à l'avant de la lame B alternant avec les lames (300, 310, 320, 330, 340) parallèles à l'axe de la lame B qui se trouvent à l'arrière de la lame B.

Par l'assemblage de deux lames complémentaires A et B, de manière jointive (Fig. 9) faisant en sorte que le segment supérieur (100) parallèle à l'axe de la lame A, vient en prolongement du segment supérieur (400) parallèle à l'axe de la lame B (fig. 9) et par conséquent les segments (110, 120, 130) de la lame A en prolongement des segments (400, 410, 420, 430 et 440) de la lame B, les segments adjacents (500, 510, 520, 530, 540, 550, 560 et 570) de la lame A se positionnent symmétriquement par rapport au plan formé par les segments jointifs (100, 110,...400, 410, 420,...) aux segments adjacents (600, 610, 620, 630, 640, 650, 66) de la lame B. Les segments jointifs sont soudés les unes aux autres de manière à assurer l'assemblage des deux lames complémentaires.

Considérant l'assemblage de deux lames complémentaires A et B, tel qu'il est représenté à la figure 9, dans le sens fléché, les segments (500, 510,...) de la lame A se trouvent à gauche de ce plan de symmetrie tandis que les segments (600, 610, 620,...) de la lame B se trouvent à droite de ce même plan.

Afin de constituer une grille à nids d'abeille, il suffit alors d'assembler une nouvelle lame A' à droite du plan de symmetrie formé par le segments jointifs des lames A et B de manière à ce que le segment (210) supérieur gauche par rapport à l'axe de lame A4 vienne occuper le vide de la lame B, et devient jointif au segment (300) supérieur droit de la lame B, ainsi que toutes les autres segments (210, 220,...) de la lame A' aux segments correson- dants (310, 320,...) de la lame B.

On procède ainsi à l'assemblage successif en alternant les lames A, A', A" et B, B', B" complémentaires les unes aux l'autres pour constituer une grille à nids d'abeille représentées aux figures 5 et 10, la figure 5 représentant une vue de face du dispositif de coupe suivant l'invention formé par des lames complémentaires A et B fixées dans un cadre (pouvant être fixé à un manchon (20) comme décrit précédement que l'on introduit dans la conduite de transport de pommes de terre épelées et lavées à l'emplacement prévu à cet effet.

En réalité avant d'assembler les lames de couteau dans le dispositif de coupe, chaque lame est aiguisée séparément. Par la suite, les lames de couteau étant fixées aux dispositif de coupe, il suffit de retirer ce dispositif pour réaiguiser ces lames après une certaine durée d'emploi.

L'avantage de l'invention est de fournir un dispositif de coupe très compact et pouvant résister aux pressions en application lors de la production industrielle des frites.

## Revendications

1. Procédé de fabrication de frites hexagonales à partir de pommes de terre, comprenant un lavage, un enlèvement de pelure, une découpe, suivis des étapes habituelles de finition, caractérisé en ce que la découpe de la pomme de terre se fasse de manière continue par tranches successives en commençant par profiler au moins un côté de la pome de terre par des entailles à côtés égaux, de manière à former des chenaux ouverts dont la fermeture par des chenaux symétriques forme une section hexagonale , les découpes suivantes donnant lieu d'une part à la formation de frites hexagonales qui sont détachées et d'autre part à un nouveau morceau profilé de pomme de terre avec des nouveaux chenaux ouverts et ainsi de suite jusqu'à disparition complète de la pomme de terre sous forme de frites hexagonales.

2. Procédé de fabrication de frites hexagonales suivant la revendication 1 caractérisé en ce que la pomme de terre pelée est entrainée dans une conduite circulaire à courant d'eau à forte pression, dans laquelle conduite se trouve un dispositif de coupe dans lequel la pomme de terre est entaillée de part et d'autre d'un plan de symmétrie longitudinal (21)

3. Procédé de fabrication de frites hexagonales suivant la revendication 1 caractérisé en ce que la pomme de terre est introduite dans la partie axiale d'un tambour (25) tournant à haute vitesse et se trouve projetée par la force centrifuge vers l'extérieur du tambour où elle est poussée par un poussoir contre un dispositif de coupe muni d'une lame de couteau (5) à chenaux ouverts où elle subit une première entaille suivie par un entrainement dans les rainures (26) prévues dans le manteau du tambour (25) et munies de petites lames (27) assurant la formation des frites hexagonales, suivi d'autres blocs de couteaux de manière à assurer la découpe de la pomme de terre en frites hexagonales à partie de la face de pomme de terre restant tangente au manteau du tambour jusqu'à disparition de la pomme de terre.

4. Dispositif de coupe-frites comprenant un manchon (20) pouvant être intercalé dans une conduite (2) d'amenée de pommes de terre dans un courant d'eau, et des lames de couteau (5,5',13,13'...) fixées à ce manchon (20) caractérisé en ce que chacune des lames de couteau est pliée en zig-zagant de part et d'autre du même axe de manière à ce que chaque segment successif (6,7,8,9,10,11,12) fasse un angle de 120° avec chacun des segments adjacents, tout en ayant les mêmes dimensions.

5. Dispositif de coupe frites suivant la revendication 4 caractérisé en ce que les lames de couteaux (5,5',13,13'...) sont fixées deux à deux sur une certaine longueur de manière symétrique et successive dans le sens du courant en se rapprochant d'un plan longitudinal de symétrie, les deux dernière lames (5 et 5') étant jointives dans ce plan longitudinal de symétrie au droit d'une série de segments (8, 12...) de la lame (5) avec la série correspondante des segments (8',12'...) de la lame (5') et formant ainsi des chenaux hexagonaux au moyen des segments respectifs (9,9'), (10,10') et (11, 11') des deux lames (5 et 5') se trouvant face à face l'une de l'autre.

6. Dispostif de coupe frites suivant la revendication 5 caractérisée en ce que les lames de couteau (5,13,14,15,16) respectivement (5',13',14',15',16') sont formées à partir d'une plaque-couteau (28,29) découpée et pliée de façon à former des chenaux ouverts à trois segments de même dimension, chaque fasse faisant un angle de 120° avec chacun des segments adjacents, et de manière symétrique et successive dans le sens du courant, les deux-plaques-couteau (28) et (29) étant jointives dans le plan par leurs lames (5 et 5'), et formant ainsi des chenaux hexagonaux au moyen des segments respectifs (9,9') , (10, 10') et (11, 11') de deux lames (5) et (5') des deux plaques-couteaux (18) et (19).

7. Dispositif de coupe frites hexagonal monté sur un tambour (25) rotatif comportant une ouverture axiale pour l'entrée de la pomme de terre et au moins un bloc-couteau fixé sur le manteau entourant la périphérie du tambour caractérisé en ce que dans ce bloc-couteau une lame (5) pliée en zig-zagant de part et d'autre d'un même axe de manière à ce que chaque face (6,7,8,9,j10) fasse un angle de 120 avec chacune des segments adjacentes, tout en ayant les mêmes dimensions est insérée dans ce porte couteau, ce porte couteau étant suivi dans le sens de la rotation du tambour par des rainures (26) prévues dans ce manteau parallèles à celles de la lame de couteau (5), mais comportant aux angles des petites lames (26) faisant un angle de 120 ou les côtés adjacents de ces rainures (26) de manière à ce que la pomme de terre poussée sous la force centrifuge par un poussoir subisse une première découpe par la lame (5) du porte-couteau, suivant le profil de la lame (5), les parties en relief de la pomme de terre étant ensuite détachées sous forme de frites hexagonales par les petites lames (27) du manteau.

8. Dispositif de coupe frites suivant la revendication 4, caractérisé en ce que chaque segment (100, 200) parallèle à l'axe principal (30) de la lame de couteau a une longueur égale à une porition de la largeur de cette lame.

9. Dispositif de coupe suivant la revendication 8 caractérisé en ce que à chaque lame A correspond une lame complémentaire B dont la longueur des segments parallèles à l'axe (100) augmentée de la longueur des segments correspondants de la lame A est égale à la largeur de la lame de couteau.

10. Dispositif de coupe suivant les revendications 8 ou 9, caractérisé en ce que la longueur des segments de la lame parallèle à l'axe (30) de la lame est égale à la moitié de la largeur de la lame de couteau.

11. Dispositif de coupe suivant les revendications 8, 9 ou 10 caractérisé en ce que les lames de couteau A et B, complémentaires l'une à l'autre sont assemblées l'une à l'autre de manière à ce que partant de leurs segments (100, 400) situés dans un même plan parallèle à l'axe (30) de la lame, les segments adjacents respectifs (500 et 600) font respectivement un angle positif et négatif de 120" avec les segments précédents (100 et 400), les segments suivants (200 et 300) prenant la position parallèle à l'axe (30) de part d'autre de cet axe (30), étant pliés d'un angle de 120 de sens opposé au précédent, suivis de segments formant un angle de 120° dans le même sens que le précédent, ce qui permet d'amener les segments ultérieurs pliés de même dans un sens opposé au pliage précédent, à se trouver dans un même plan parallèle à l'axe (30) et ainsi de suite, formant ainsi une suite d'alvéoles hexagonales.

12. Dispositif de coupe suivant une des revendications 8, 9, 10 ou 11, caractérisé en ce que dans l'assemblage des lames complémentaires A, A', ... B, B',... lorsque les segments d'ordre (100, 110, 120, 130, 140) pour la lame A, se trouvent devant et les segments d'ordre (400, 410, 420, 430, 440) de la lame B se trouvent à l'arrière les segments de l'ordre (200, 210, 220, 230, 240) de la lame A se trouvent à l'arrière et les segments (300, 310, 320, 330, 340) de la lame B se trouvent devant.

13. Dispositif de coupe suivant une des revendications précédentes 8, 9, 10, 11 ou 12 caractérisé en ce que les lames A sont assemblées aux lames B de manière à ce que les segments (100, 110, 120, 130, 140) se trouvant à l'avant de la lame A, viennent en prolongement des segments (400, 410, 420, 430, 440) qui se trouvent à l'arrière de la lame B dans un même plan tandis que les segments (200, 210, 220, 230, 240) se trouvant à l'arrière de la lame A viennent en prolongement des segments (300, 310, 320, 330, 340) qui se trouvent à l'avant de la lame B', la lame A étant située entre la lame B et B', les lames A, A', A",... alternant avec les lames complémentaires B, B', B",... formant ainsi des alvéoles hexagonales jointives constituant une grille à nids d'abeilles.

14. Dispositif de coupe suivant une des revendications précédentes de 4 à 13 caractérisé en ce que les lames A et B complémentaires sont assemblées l'une à l'autre par soudure au droit des segments se trouvant en prolongement l'un de l'autre.

15. Dispositif de coupe suivant une des revendications précédentes de 4 à 14 caractérisé en ce que les lames A et B sont aiguisées avant leur assemblage.

16. Frites hexagonales produites suivant une des revendication 1, 2 ou 3.

17. Frites hexagonales produites au moyen d'un dispositif de coupe suivant une des revendications 4, 5, 6, 7, 8, 9, 10, 11, 12, 13, 14 ou 15.
